# EUROPÄISCHE PATENTANMELDUNG

(11) **EP 4 611 015 A1**
(43) Veröffentlichungstag der Anmeldung: **03.09.2025**
(21) Anmeldenummer: 24161029.4
(22) Anmeldetag: 01.03.2024
(51) Int. Cl.: H01H 31/14, H01H 31/28, H01H 31/32, H01R 4/2433, H01H 1/20

(54) **SCHALTERANORDNUNG**

(71) Anmelder: Woertz AG, 4132 Muttenz (CH)
(72) Erfinder: Onodi, Tamas, 4132 Muttenz (CH)
(74) Vertreter: Samson & Partner Patentanwälte mbB

(57) **Zusammenfassung**

Es wird eine Schalteranordnung zur Verbindung bzw. Trennung wenigstens eines stromführenden Leiters bereitgestellt. Die Schalteranordnung umfasst ein elektrisches Trennelement, welches einen ersten Leiterabschnitt und einen zweiten Leiterabschnitt an einer Trennstelle elektrisch und mechanisch voneinander trennt. Die Schalteranordnung umfasst ferner ein erstes Durchdringungskontaktelement, um den ersten Leiterabschnitt abisolierfrei zu kontaktieren, ein zweites Durchdringungskontaktelement, um den zweiten Leiterabschnitt abisolierfrei zu kontaktieren, sowie eine Kontaktbrücke, um das erste und das zweite Durchdringungskontaktelement über die Trennstelle hinweg elektrisch miteinander zu verbinden. Die Schalteranordnung umfasst ebenso ein Betätigungselement für die Schalteranordnung, wobei bei über das Betätigungselement ein elektrischer Kontakt der Kontaktbrücke mit dem ersten und zweiten Durchdringungskontaktelement hergestellt wird oder getrennt wird und so eine Verbindung zwischen dem ersten Leiterabschnitt und dem zweiten Leiterabschnitt hergestellt wird oder getrennt wird.

## Beschreibung

### GEBIET DER ERFINDUNG

Die Erfindung betrifft eine Schalteranordnung für wenigstens einen stromführenden Leiter.

### HINTERGRUND DER ERFINDUNG

EP 2 780 920 A1 betrifft einen Hochstromschalter mit einem ersten Festkontakt, einem von dem ersten Festkontakt beabstandeten zweiten Festkontakt und zumindest einer gegenüber den beiden Festkontakten beweglichen Kontaktbrücke. Ferner ist eine Zustellvorrichtung vorgesehen, um die Kontaktbrücke von einer geöffneten Stellung, in der die beiden Festkontakte nicht miteinander verbunden sind, in eine geschlossene Stellung zu überführen, in der die Kontaktbrücke die beiden Festkontakte elektrisch miteinander verbindet. Die Zustellvorrichtung ist ferner dazu vorgesehen, die Kontaktbrücke in der geschlossenen Stellung gegen die beiden Festkontakte zu pressen. Es ist vorgesehen, dass die Zustellvorrichtung federlos ausgebildet ist, wobei die Steifigkeit von Kontaktbrücke und Zustellvorrichtung in Richtung der Presskraft einem Wert von mindestens 50.000 kNmm2 entspricht, und wobei die niedrigste Eigenfrequenz des Systems bestehend aus Kontaktbrücke und Zustellvorrichtung in Richtung der Presskraft größer 2000 Hz ist.

### KURZFASSUNG DER ERFINDUNG

Gemäß einem ersten Aspekt wird eine Schalteranordnung zur Verbindung bzw. Trennung wenigstens eines stromführenden Leiters bereitgestellt. Die Schalteranordnung umfasst ein elektrisches Trennelement, welches einen ersten Leiterabschnitt und einen zweiten Leiterabschnitt an einer Trennstelle elektrisch und mechanisch voneinander trennt. Die Schalteranordnung umfasst ferner ein erstes Durchdringungskontaktelement, um den ersten Leiterabschnitt zu kontaktieren, ein zweites Durchdringungskontaktelement, um den zweiten Leiterabschnitt zu kontaktieren, sowie eine Kontaktbrücke, um das erste und das zweite Durchdringungskontaktelement über die Trennstelle hinweg elektrisch miteinander zu verbinden. Die Schalteranordnung umfasst ebenso ein Betätigungselement für die Schalteranordnung, wobei bei über das Betätigungselement ein elektrischer Kontakt der Kontaktbrücke mit dem ersten und zweiten Durchdringungskontaktelement hergestellt wird oder getrennt wird und so eine Verbindung zwischen dem ersten Leiterabschnitt und dem zweiten Leiterabschnitt hergestellt wird oder getrennt wird.

### ALLGEMEINE ERLÄUTERUNG, AUCH BETREFFEND FAKULTATIVE AUSGESTALTUNGEN DER ERFINDUNG

Ein erster Aspekt der Erfindung betrifft eine Schalteranordnung zur Verbindung bzw. Trennung wenigstens eines stromführenden Leiters.

Im Allgemeinen dienen elektrische Schalter der Verbindung und Trennung von Spannung- bzw. stromführenden Teilen. Die Teile (Pole) befinden sich beispielsweise an zwei Kabelenden oder an Kabelenden und Geräteanschlüssen. Oft werden Schalter in Kabelzuführungen eingebaut, indem das Kabel aufgeteilt und der Schalter zwischen den Kabelenden als Verbindung eingebaut wird. Um Schalter dieses bekannten Typs zu installieren, werden üblicherweise die Kabelenden abisoliert und mit den entsprechenden Anschlussklemmen des Schalters verbunden (serieller Einbau des Schalters als Schließ- und Trennelements in den stromführenden Leiter). Dabei wird der Schutzmantel entfernt und dann die Isolation von dem stromführenden Teil entfernt. Dann können die blanken Enden über eine Brücke verbunden werden, die geöffnet werden kann. Typischerweise darf diese Verbindung nur in spannungsfreiem Zustand hergestellt werden und die Zuordnung vom Kabelende zur Schalterklemme ist ebenso zu beachten.

Die hier beschrieben Schalteranordnung ist hingegen auf stromführende Leiter anwendbar, wobei der Schalter auch unter Spannung installiert werden kann. Der stromführende Leiter ist typischerweise von einer Isolationsschicht (beispielsweise einer Kabelisolation) umgeben.

Die hier beschriebene Schalteranordnung umfasst ein elektrisches Trennelement, welches einen ersten Leiterabschnitt und einen zweiten Leiterabschnitt an einer Trennstelle elektrisch und mechanisch voneinander trennt. Das Trennelement stellt beispielsweise eine physische Trennung zwischen Leiterenden dar. Es können auch mehrere Trennelemente vorgesehen sein, um die Trennung zwischen den Leiterenden herzustellen. Der erste und der zweite Leiterabschnitt werden beispielsweise von dem Trennelement voneinander elektrisch isoliert gehalten. Der erste und der zweite Leiterabschnitt berühren beispielsweise einander gegenüberliegende Seiten des elektrisch isolierenden Trennelements.

Die Schalteranordnung umfasst ein erstes Durchdringungskontaktelement um den ersten Leiterabschnitt (vor der Trennstelle) zu kontaktieren und ein zweites Durchdringungskontaktelement um den zweiten Leiterabschnitt (nach der Trennstelle) zu kontaktieren. Es können auch mehrere Durchdringungskontaktelemente vorgesehen sein, um den ersten Leiterabschnitt zu kontaktieren, gleichfalls können mehrere Durchdringungskontaktelemente vorgesehen sein, um den zweiten Leiterabschnitt zu kontaktieren. Die Durchdringungskontaktelemente durchdringen beispielsweise in einer Bewegung mit dem Trennelement die Isolationsschicht der Kabelader und kontaktieren den Aderleiter, während das Trennelement den Aderleiter durchtrennt. Beispiele für Durchdringungskontaktelemente sind: Kontaktmesser, Dorne, (beidseitige) Kontaktschneiden, Spitzschraube etc.

In der Schalteranordnung ist eine Kontaktbrücke vorgesehen, um das erste und das zweite Durchdringungskontaktelement über die Trennstelle hinweg elektrisch miteinander zu verbinden. Die Kontaktbrücke ist beispielsweise aus einem Metall gefertigt und ist dabei beispielsweise mechanisch mit den Durchdringungskontaktelementen bzw. mit den Anschlusselementen der Durchdringungskontaktelemente verbunden, die beispielsweise auch aus Metall gefertigt sind. Die Kontaktstellen können also durch die Kontaktbrücke geschlossen oder getrennt werden.

Die Schalteranordnung umfasst ferner ein Betätigungselement für die Schalteranordnung, wobei bei über das Betätigungselement ein elektrischer Kontakt der Kontaktbrücke mit dem ersten und zweiten Durchdringungskontaktelement hergestellt wird oder getrennt wird und so eine Verbindung zwischen dem ersten Leiterabschnitt und dem zweiten Leiterabschnitt hergestellt wird oder getrennt wird.

Das Betätigungselement kann dabei beispielsweise mit der Kontaktbrücke physisch in Kontakt stehen, um die Kontaktbrücke in Richtung der ersten und zweiten Durchdringungskontaktelemente selbst bzw. Anschlussstellen der Durchdringungskontaktelemente zu drücken und die ersten und zweiten Durchdringungskontaktelemente bzw. zu diesen verbundene Anschlusstücke mechanisch zu kontaktieren.

Das Betätigungselement kann dabei auch fest mit der Kontaktbrücke verbunden sein um jegliche Betätigungskraft die auf das Betätigungselement wirkt direkt auf die Kontaktbrücke zu übertragen. Das Betätigungselement ist typischerweise aus elektrisch isolierendem Material gefertigt.

Insgesamt ermöglicht es die hier beschriebene Schalteranordnung beispielsweise eine Leitertrennung bezogen auf beispielsweise eine Einzelader oder ein Flachkabel in einem einzigen Gerät, nämlich der Schalteranordnung, verwirklicht werden kann.

Zusammengefasst ist also eine Schalteranordnung beschrieben, die mit Hilfe von Trenn und Kontaktteilen (das oben genannte Trennelement bzw. die Durchdringungskontaktelemente) die Trennung einer Ader und die Kontaktierung die beiden getrennten Enden zu ermöglichen, ohne den Schutzmantel und die Aderisolation zu entfernen (abisolierfrei). Die Leitertrennung und Piercing Kontaktierung der Enden erfolgt dabei beispielsweise in einem Element, also Trennelemente und Kontaktelemente sind z.B. in eine Einheit gefügt. Die Kontakte können sodann geschlossen oder getrennt werden durch die eingebaute Kontaktbrücke.

Das Trennelement kann als isolierendes Trennmesser ausgestaltet sein, wobei das isolierende Trennmesser den Leiter mechanisch durchtrennt und nach der Durchtrennung des Leiters als isolierende Trennwand zwischen dem ersten und dem zweiten Leiterabschnitt dient. Die Unterbrechung des isolierten Leiters erfolgt beispielsweise durch das Trennmesser, das mechanisch die Ader des isolierten Leiters durchschneidet. So schneidet das isolierende Trennmesser die Ader, und das isolierende Trennmesser selbst wird sodann als eine isolierende Trennwand zwischen die beiden Kabelenden geführt.

Bei dieser Ausgestaltung kann das Trennmesser aus hartem isolierendem Kunststoff oder aus einem Kompositwerkstoff gefertigt sein. Der Kompositwerkstoff kann beispielsweise auch Keramik umfassen. Es kann sich beim Trennmesser ebenso eine Keramikklinge an einen Kunststoffkörper - fungierend als Trennwand zwischen erstem und zweitem Leiterabschnitt - anschließen.

Das Trennmesser kann auch mit einer metallenen Klinge ausgestattet sein, an die sich eine isolierende Trennwand (Komposition aus Metallklinge und isolierender Trennwand) anschließt. Der isolierende Teil des Trennmessers mit Metallklinge ist dabei beispielsweise aus Kunststoff oder Keramik gefertigt.

Das erste und/oder das zweite Durchdringungskontaktelement ist/sind zum Beispiel Kontaktmesser. So können die getrennten Kabelenden (erster und zweiter Leitungsabschnitt) durch die Kontaktmesser abisolierfrei kontaktiert werden, indem die Kontaktmesser durch die Isolierung des Leiters hindurch in den Aderleiter einer Einzelader oder der Ader eines (mehradrigen) Flachkabels eindringen. Die Kontaktmesser stellen so einen Piercing-Kontakt bzw. Anzapfkontakt bereit, einen vor der Trennstelle und einen nach der Trennstelle. Es können auch mehrere Kontaktmesser zur Kontaktierung des jeweiligen Leiterabschnittes (vor bzw. hinter der Trennstelle) vorgesehen sein.

Die absiolierfreie Kontaktierung des ersten bzw. zweiten Leiterabschnitts erfolgt dabei beispielsweise ohne den Schutzmantel und die Aderisolation vor der Kontaktierung zu entfernen.

Die so geformten Kontaktstellen werden mittels der Kontaktbrücke bei Betätigung von dem isolierten Betätigungselement miteinander elektrisch verbunden oder getrennt.

Die Durchdringungskontaktelemente und das elektrisch isolierende Trennmesser können in einen Deckelteil eines Schaltergehäuses eingebaut sein, der in Richtung eines Bodenteils des Schaltergehäuses verschwenkt werden kann.

Der stromführende Leiter liegt dabei auf dem Bodenteil des Schaltergehäuses auf und ist durch das Schaltergehäuse geführt. Der stromführende Leiter ist dabei beispielswiese der Aderleiter eines einzelnen Kabels oder eine Ader eines Flachkabels. Der stromführende Leiter liegt dabei beispielsweise auf dem Bodenteil, der typischerweise eine Grundplatte umfasst, auf.

Die Durchdringungskontaktelemente und das elektrisch isolierende Trennmesser werden beispielsweise durch einen Isolierkörper im Deckelteil des Schaltergehäuses geführt. Der Isolierkörper trennt die Durchdringungskontaktelemente, beispielsweise Kontaktmesser oder Kontaktschrauben, elektrisch voneinander.

Die beschriebene Schalteranordnung kann so ausgebildet sein, dass durch Pressen des Deckelteils gegen den Bodenteil des Schaltergehäuses der durchgeführte stromführende Leiter vom Trennmesser an der Trennstelle durchtrennt werden. Durch das Pressen des Deckelteils gegen den Bodenteil des Schaltergehäuses kontaktiert ebenso ein erstes Kontaktmesser den ersten Leiterabschnitt und ein zweites Kontaktmesser den zweiten Leiterabschnitt. Es werden also durch Pressen des Deckelteils gegen den Bodenteil die Kontaktstellen (zwischen den Kontaktmessern und dem jeweiligen Leiterabschnitt) vor und hinter der durch das Trennmesser hergestellten Trennstelle geformt, die dann von der Kontaktbrücke wieder elektrisch verbunden werden können.

Trennmesser mit isolierter Zwischenwand und die Piercing- Durchdringungskontaktelemente (z.B. Kontaktmesser oder Kontaktschraube) samt Schalter (Kontaktbrücke und Betätigungselement) können in einem einzigen mechanisch zusammengefügten Element auf das Kabel gesetzt werden. Dieses mechanisch zusammengefügte Element kann dem oben beschriebenen Deckelteil entsprechen, der auf den Bodenteil, auf den z.B. der einzelne Aderleiter aufliegt, aufgesetzt wird.

Das Schaltergehäuse ist beispielsweise mit einem Hebel ausgestattet, um den Deckelteil in Richtung des Bodenteils zu pressen.

Dies ermöglicht eine werkzeugfreie Installation der Schalteranordnung, wenn die notwendige Anpressung z.B. des Deckelteils gegen den Bodenteil (siehe oben) mittels des Hebels durchgeführt wird. Der Hebel kann beispielsweise an einem einen Ankerpunkt am Deckelteil angeordnet sein und so geformt sein, dass er in Aufnahmen am Bodenteil einrastet und bei dieser Bewegung den Deckelteil gegen den Bodenteil presst.

Die Anpressung mittels des Hebels und die mehrteilige modulare Schalteranordnung mit isolierendem Trennmesser ermöglichen es, einen Schalter an einer stromführenden Leitung, auch unter Spannung, eben ohne Einsatz von Werkzeugen zu montieren.

Wenn ein solcher Hebel nicht vorgesehen sein sollte, kann der Deckelteil durch andere Mittel gegen den Bodenteil gepresst werden, um die Trennung bzw. Kontaktierung der Leitung zu bewirken. So kann beispielsweise eine Schraubzwinge dazu eingesetzt werden, diese mechanische Anpressung bereit zu stellen.

Das Trennmesser kann auch mittels einer Schraube in den Leiter getrieben werden, um die Trennstelle herzustellen.

Was die Durchdringungskontaktelemente betrifft, so kann bzw. können (auch) das erste und/oder zweite Durchdringungskontaktelement als Spitzschrauben ausgestaltet sein, die in den ersten bzw. zweiten Leiterabschnitt geschraubt werden, um den elektrischen Kontakt herzustellen.

Beispielsweise sind hierbei das Trennmesser und die Durchdringungskontaktelemente (Piercing-Teile: hier z.B. Spitzschrauben) in dem Schaltergehäuse beweglich eingebaut, so dass sie mit Hilfe der Schraubendrehung senkrecht zum Verlauf der Kabeladern in den Aderleiter gepresst werden können. So wird der Leiter in den ersten Leiterabschnitt (vor der Trennstelle) und den zweiten Leiterabschnitt (nach der Trennstelle) aufgetrennt und die beiden Leiterabschnitte werden jeweils von einer Spitzschraube an der jeweiligen Kontaktstelle kontaktiert. Mit der vollständigen Eindrehung der Schrauben trennt also das Trennmesser das Kabel und kontaktieren die Piercing-Teile die Adern des Kabels.

Die Kontaktbrücke ist dabei, beispielsweise innerhalb des Deckelteils des Schaltergehäuses, so angeordnet, dass sie beispielsweise die beiden Spitzschrauben (bei Betätigung des Betätigungselements) elektrisch miteinander verbinden kann.

Der Deckelteil kann hierbei anstatt mittels z.B. eines Hebels ebenso über gesondert vorgesehene Schrauben (also nicht Kontaktschrauben bzw. Spitzschrauben) an dem Bodenteil des Schaltergehäuses fixiert werden bzw. gegen den Bodenteil des Schaltergehäuses gepresst werden.

Alternativ kann bei anderen Ausgestaltungen die mechanische Trennung des stromführenden Leiters separat mit einem Trennungswerkzeug durchgeführt werden, es wird dann eine isolierende Zwischenwand als Trennelement zwischen den ersten und den zweiten Leitungsabschnitt eingeführt.

So kann beispielsweise bei solchen Ausgestaltungen auf das Trennmesser verzichtet werden und die Trennung der Leitung (Erzeugen der Trennstellen) beispielsweise durch Durchtrennen eines Kabels mittels separater Zange durchgeführt werden. Die so geformten ersten und zweiten Kabelabschnitte (vor und hinter der Trennstelle) werden dann beispielsweise voneinander isoliert gehalten, indem eine isolierende Zwischenwand zwischen den Kabelenden eingesetzt wird. Die Kabelabschnitte selbst können mit Durchdringungskontaktelementen (z.B. Kontaktmessern, Spitzschrauben etc.) kontaktiert werden, wie bereits für andere Ausführungsformen beschrieben.

Was die Kontaktbrücke betrifft, so kann diese bei den beschriebenen Schalteranordnungen federbelastet sein. Die Kontaktbrücke kann auch mit beliebigen anderen Rückstellelement ausgestattet sein. Durch die Federbelastung der Kontaktbrücke kann diese, sofern sie nicht über das Betätigungselement in eine Position gebracht wird, in der die Kontaktbrücke das erste und zweite Durchdringungskontaktelement elektrisch miteinander verbindet, in eine Position gebracht werden, in der das erste und das zweite Durchdringungskontaktelement elektrisch voneinander getrennt sind.

So kann in einer ersten Stellung des Betätigungselements (Aktivierungsstellung der Schalteranordnung) die Kontaktbrücke eine elektrische Verbindung zwischen dem ersten Durchdringungskontaktelement und dem zweiten Durchdringungskontaktelement herstellen, während die Kontaktbrücke in einer zweiten Stellung des Durchdringungskontaktelements (Deaktivierungsstellung) kein elektrischer Kontakt der beiden Durchdringungskontaktelemente über die Kontaktbrücke besteht. Die Deaktivierungsstellung ist dabei diejenige Stellung, in welcher beispielsweise keine Kraft über das Betätigungselement auf die Kontaktbrücke wirkt. Die Kontaktbrücke wird beispielsweise von der Feder oder einem anderen Rückstellelement so lange in der Deaktivierungsstellung gehalten, bis eine ausreichende Kraft über das Betätigungselement auf die Kontaktbrücke ausgeübt wird, um diese in die Aktivierungsstellung zu bewegen.

Die Kontaktbrücke wird beispielsweise beim Wechsel des Betätigungselements von der Deaktivierungsstellung zur Aktivierungsstellung mechanisch gegen die Durchdringungskontaktelemente bzw. Anschlüsse dieser Kontaktelemente gepresst, während die Kontaktbrücke beim Wechsel des Betätigungselements von der Aktivierungsstellung zur Deaktivierungsstellung beispielsweise von der Feder mechanisch von den Durchdringungskontaktelementen bzw. deren Anschlüssen entfernt wird und in dieser Deaktivierungsstellung gehalten wird.

Das Betätigungselement kann ein, beispielsweise isolierend ausgestalteter, Druckknopf an der Kontaktbrücke sein.

Durch Ausübung von Kraft auf den Druckknopf kann eine elektrische Verbindung der Kontaktbrücke mit dem ersten und dem zweiten Durchdringungskontaktelement hergestellt werden (Aktivierungsstellung). Diese elektrische Verbindung wird typischerweise dadurch hergestellt, dass die Kontaktbrücke gegen Anschlusselemente der vor und hinter der Trennstelle angeordneten Kontaktmesser gepresst wird.

Dabei ist die Kontaktbrücke entgegen der Druckrichtung des Druckknopfes federbelastet, wodurch die Kontaktbrücke so lange keine Kraft auf den Druckknopf ausgeübt wird, mechanisch und elektrisch von den ersten und zweiten Durchdringungskontaktelementen getrennt ist.

Die Druckkraft kann auf den Druckknopf dabei durch einen üblichen Wippschalter, der beispielsweise mit einer großflächigen Wippe ausgestaltet (Flächenschalter) ist, ausgeübt werden. Durch entsprechende manuelle Positionierung der Wippe (siehe üblicher Wandschalter) kann der Druckknopf von der Aktivierungsstellung (der Schalteranordnung) in die Deaktivierungsstellung (der Schalteranordnung) gebracht werden und umgekehrt.

Das Betätigungselement kann auch ein Kippschalter sein, wobei ein Hebel des Kippschalters bei Kippen in die Aktivierungsstellung einen Nocken exzentrisch so rotiert, dass der Nocken die Kontaktbrücke gegen die Durchdringungskontaktelemente presst.

Dabei ist die Kontaktbrücke entgegen der über den Nocken ausgeübten Anpresskraft federbelastet, wodurch beim Zurückbewegen des Kippschalters in eine Deaktivierungsstellung, die Kontaktbrücke mechanisch und elektrisch von den ersten und zweiten Durchdringungskontaktelementen getrennt wird bzw. dann in der Deaktivierungsstellung von dem ersten und zweiten Durchdringungskontaktelement getrennt ist.

In der Ausgangsstellung (Deaktivierungsstellung) ist der Nocken exzentrisch in einer Position beispielsweise so gelagert, dass er die Kontaktbrücke nicht berührt (z.B. ist der längere Durchmesser des Nockens (näherungsweise) parallel zur Kontaktbrücke angeordnet). Beim Übergang von der Deaktivierungsstellung zur Aktivierungsstellung wird der Nocken beispielsweise in eine Position rotiert in welcher der längere Durchmesser des Nockens (näherungsweise) senkrecht auf die Kontaktbrücke steht und der Nocken so die Kontaktbrücke mechanisch gegen das erste und das zweite Durchdringungskontaktelement bzw. deren Anschlüsse presst und so den elektrischen Kontakt zwischen diesen herstellt. Der Nocken wird beim Übergang von der Aktivierungsstellung zu der Deaktivierungsstellung wieder durch exzentrische (Rück)Rotation in seine Ausgangsstellung gebracht.

Hinsichtlich des stromführenden Leiters kann dieser eine Ader eines mehradrigen Flachkabels sein. Diese Ader des mehradrigen Flachkabels, z.B. eine Phasenleiterader, wird über die Durchdringungskontaktelemente (Kontaktmesser, Dorne, (beidseitige) Kontaktschneiden, Spitzschraube etc.) abisolierfrei kontaktiert. So wird hier beispielsweise die gesamte Schalteranordnung so über dem Flachkabel platziert, dass genau eine Ader (z.B. eine bestimmte Phasenleiterader) von den Durchdringungskontaktelementen kontaktiert wird. Das Flachkabel wird dabei beispielsweise auf ein Bodenteil der Schalteranordnung in einer bestimmten Position eingelegt, sodass die Position des zu kontaktierenden Aderleiters fixiert und bekannt ist. Die Auflage des Bodenteils kann dabei so geformt sein, dass das Flachkabel nur in der vorgesehen Orientierung eingelegt werden kann.

Der stromführende Leiter kann aber auch eine Ader eines Rundkabels sein.

Beispielsweise können mehrere Rundkabel als stromführende Leiter parallel getrennt bzw. kontaktiert werden, sofern die Rundkabeladern parallel zueinander angeordnet werden und relativ zu den dem Trennelement bzw. den Durchdringungskontaktelementen fixiert werden. Die Fixierung der Rundkabeladern zwecks Trennung bzw. Kontaktierung kann dabei über eine Schablone erfolgen, in welche die Rundkabel parallel zueinander eingelegt werden können. Es kann zur Trennung bzw. Kontaktierung der Rundkabel je ein Trennelement bzw. zwei ersten und zweite Kontaktelemente je Rundkabel vorgesehen sein.

Mehrere Trennelemente, mehrere Durchdringungskontaktelemente sowie mehrere Kontaktbrücken können vorgesehen sein, um mehrere stromführende Leiter eines mehradrigen Flachkabels zu schalten.

Jeder einzelne dieser stromführenden Leiter (beispielsweise mehrere Phasenleiteradern des Flachkabels) kann hierbei getrennt voneinander schaltbar sein.

Es kann aber auch vorgesehen sein, dass die Trennung des ersten Leiterabschnitts von dem zweiten Leiterabschnitt und die Kontaktierung des ersten bzw. zweiten Leiterabschnitts in einem Zug über ein gemeinsames Kontaktierungs- bzw. Trennelement erfolgt.

Das gemeinsame Kontaktierungs- bzw. Trennelement kann der oben beschriebene Isolierkörper sein, der sowohl Durchdringungskontaktelemente als auch wenigstens ein Trennelement trägt.

Die Montage der Schalteranordnung kann durch ein- oder mehrstufige Ausübung von Druck auf das wenigstens eine Trennelement bzw. auf das wenigstens eine erste und zweite Kontaktierungselement (z.B. erstes und zweites Durchdringungskontaktelement - siehe oben) erfolgen. Dabei kann der zur Trennung bzw. Kontaktierung notwendige Druck gleichzeitig auf das Trennelement bzw. die Trennelemente und auf die Durchdringungskontaktelemente ausgeübt werden.

Es kann auch zuerst selektiv Druck auf ein getrennt montiertes Trennelement ausgeübt werden und in einer zweiten Stufe Druck auf die Durchdringungskontaktelemente ausgeübt werden. Zur Ausübung des Drucks kann, wie oben beschrieben, beispielsweise eine Schraubzwinge oder ein Hebelelement verwendet werden.

### KURZE BESCHREIBUNG DER ZEICHNUNG

Die Zeichnung dient der Veranschaulichung des oben beschriebenen Schalteranordnung und deren Handhabung durch Ausführungsbeispiele. In der Zeichnung zeigen:
- Fig. 1a-1e schematisch die Durchtrennung eines Aderleiters als Leitung mittels eines isolierenden Trennmessers, sowie die Kontaktierung der so erzeugten Leitungsabschnitte mittels zweier Durchdringungskontaktelemente (hier: Kontaktmesser) und einer Kontaktbrücke in offener (Deaktivierungsstellung) bzw. geschlossener (Aktivierungsstellung) Position in Bezug auf die Durchdringungskontaktelemente,
- Fig. 2 schematisch ein mehrteiliges Schaltergehäuse mit durchgeführtem Flachkabel, wobei der Aderleiter als Leitung von einem isolierenden Trennmesser durchtrennt wird und die so erzeugten Leitungsabschnitte von zugeordneten Durchdringungskontaktelementen in Form von Kontaktmessern mittels einer Schwenkbewegung kontaktiert werden, wobei die Kontaktmesser bei Betätigung eines Druckknopfs über eine Kontaktbrücke verbunden werden,

- Fig. 3a schematisch ein mehrteiliges Schaltergehäuse einer Schalteranordnung mit Flachkabel vergleichbar mit Fig. 2, wobei hier das isolierende Trennmesser mit einer Schraube durch den Aderleiter als Leitung getrieben wird und die so erzeugten Leitungsabschnitte von Spitzschrauben statt Kontaktmessern kontaktiert werden,
- Fig. 3b schematisch eine Schalteranordnung mit einem Kippschalter als Betätigungselement, wobei ein exzentrisch gelagerter Nocken mittels einen Hebels des Kippschalters so rotiert wird, dass er die Kontaktbrücke gegen die Durchdringungskontaktelemente presst,
- Fig. 4 schematisch eine Schnittansicht einer Schalteranordnung ähnlich der in Fig. 2 gezeigten, bei der ein isolierendes Trennmesser und zwei Kontaktmesser durch bzw. in den Aderleiter getrieben werden, wenn ein Deckelteil gegen den Bodenteil des Schaltergehäuses mittels hebelunterstützter Schwenkbewegung gepresst wird,
- Fig. 5 schematisch eine Schalteranordnung in welcher der Deckelteil eines Schaltergehäuses gegen das Bodenteil des Schaltergehäuses mittels einer Schraubzwinge gepresst wird.

### BESCHREIBUNG VON AUSFÜHRUNGSBEISPIELEN ANHAND DER ZEICHNUNG

Eine schematisch in **Fig. 1a** gezeigtes Kabel 1 umfasst einen Aderleiter 1' als Leitung, welcher von einer Isolierschicht umgeben ist.

Wie schematisch in **Fig. 1b** dargestellt, wird das Kabel 1 von einem Trennmesser samt Aderleiter 1' an einer Trennstelle geteilt wodurch ein erster Leitungsabschnitt 1a' und ein zweiter Leitungsabschnitt 1b' in zugehörigen Kabelenden 1a bzw. 1b entsteht.

Die so geformten ersten bzw. zweiten Leitungsabschnitte 1a' bzw. 1b' werden, wie in **Fig. 1c** gezeigt, von einem zugeordneten Durchdringungskontaktelement, hier Kontaktmesser 3a bzw. 3b kontaktiert. Es können ebenso Dornen oder Spitzschrauben (beidseitige Messer etc.) zur absiolierfreien Kontaktierung vorgesehen sein. In diesem Beispiel wird der erste Leitungsabschnitt 1a' in Kabelende 1a von einem Kontaktmesser 3a kontaktiert und der zweite Leitungsabschnitt 1b' in Kabelende 1b von einem zweiten Kontaktmesser 3b kontaktiert.

Eine Kontaktbrücke 4 mit Anschlussstellen 4a bzw. 4b ist in **Fig. 1d** in einem offenen Zustand dargestellt, der einer Deaktivierungsposition der Schalteranordnung (siehe Fig. 2 ff.) entspricht. In dieser Deaktivierungsposition ist die Kontaktbrücke 4 elektrisch und mechanisch von den Kontaktmessern 3a, 3b getrennt.

Die Kontaktbrücke 4 ist in einer Aktivierungsposition, dargestellt in **Fig. 1e**, mechanisch und elektrisch mit den Kontaktmessern 3a und 3b verbunden, wobei die Anschlussstellen 4a bzw. 4b mit entsprechenden Anschlüssen der Kontaktmesser 3a, 3b in stromführendem Kontakt stehen.

Ein mehrteiliges Schaltergehäuse 80 einer Schalteranordnung 100 mit durchgeführtem Flachkabel 10, wobei der Aderleiter 1' als Leitung von einem isolierenden Trennmesser 2 durchtrennt wird und die so erzeugten Leitungsabschnitte 1a', 1b' von zugeordneten Kontaktmessern 3a, 3b mittels einer Schwenkbewegung 40 kontaktiert werden, ist in **Fig. 2** gezeigt.

Die Kontaktmesser 3a, 3b werden hier bei Betätigung eines Druckknopfs 5 über eine Kontaktbrücke 4 verbunden.

Die Schalteranordnung 100 soll eine Einzelader 1 mit Aderleiter 1', welcher die zu schaltende stromführende Leitung darstellt, wahlweise unterbrechen oder eben durchleiten lassen.

Um die dargestellte Schalteranordnung 100 zu montieren und zu verwenden muss der Aderleiter 1' also nicht etwa vor der Montage stromlos geschalten werden.

Die Einzelader 1 mit dem Aderleiter 1' ist eine Phasenleiterader eines Flachkabels 10, das noch wenigstens vier weitere Adern 11 bis 13 mit zugehörigen Aderleitern 11' bis 13' aufweist. Die Adern 11 bis 13 können dabei eine Neutralleiterader, eine Schutzleiterader bzw. weiter Phasenleiteradern umfassen.

Der zu schaltende Aderleiter 1' liegt, wie das gesamte Flachkabel 10 auf einem Bodenteil 8 des Schaltergehäuses 80 auf. Der Bodenteil 8 ist beispielsweise als eine Grundplatte ausgestaltet. Das Schaltergehäuse 80 ist z.B. zweiteilig aufgebaut und umfasst eben einen Bodenteil 8 und einen Deckelteil 7, der in Schwenkrichtung 40 gegenüber dem Bodenteil verschwenkt werden kann und außerdem zur Trennung bzw. Kontaktierung des Aderleiters 1' gegen den Bodenteil 8 gepresst werden kann.

In dem in Fig. 2 dargestellten Zustand, ist der Deckelteil 7 mit dort verankertem Kontaktmessern 3a, 3b, sowie isolierendem Trennmesser 2, so gegen den Bodenteil 8 und somit gegen das Flachkabel 10 gepresst, dass der Aderleiter 1' vom isolierenden Trennmesser 2 durchtrennt ist. Das isolierenden Trennmesser 2 bildet in dieser vollständigen Einrast-Position des Deckelteils 7 im Bodenteil 8 eine isolierende Trennwand zwischen dem Leitungsabschnitt 1a' und dem Leitungsabschnitt 1b' des Aderleiters 1'.

Der Leitungsabschnitt 1a' wird dabei von einem Kontaktmesser 3a kontaktiert, während der Leitungsabschnitt 1b' von einem Kontaktmesser 3b kontaktiert wird (Anzapfkontakte bzw. Piercing-Kontakte).

An die Kontaktmesser 3a bzw. 3b schließen sich jeweilige Anschlusselemente 33a, 33b der Kontaktmesser 3a bzw. 3b an.

Die an einer Feder 6 im Deckelteil 7 (beispielsweise an einem Isolierkörper, siehe Fig. 4) aufgehängte Kontaktbrücke 4 kann mittels eines Druckknopfes 5, der hier als Betätigungselement der Schalteranordnung 100 dient, gegen die Anschlusselemente 33a und 33b der Kontaktmesser 3a und 3b gepresst werden um einen elektrischen Kontakt zwischen den Kontaktmessern 3a und den Kontaktmessern 3b herzustellen und somit eine elektrische Verbindung zwischen dem Leitungsabschnitt 1a' und dem Leitungsabschnitt 1b' herzustellen. Diese Position entspricht der Aktivierungsposition der Schalteranordnung 100.

Die Kontaktbrücke 4 erfährt durch die Feder 6 eine Rückstellkraft entgegen der Verschiebe bzw. Kraftrichtung des Druckknopfes 5, sodass so bald keine Kraft mehr auf den Druckknopf 5 in Richtung der Anschlusselemente 33a und 33b der Kontaktmesser 3a und 3b ausgeübt wird, die Kontaktbrücke in eine Neutralstellung zurückkehrt, welche einer Deaktivierungsposition der Schalteranordnung 100 entspricht.

Ein mehrteiliges Schaltergehäuse 81 einer Schalteranordnung 101 mit Flachkabel 10 vergleichbar mit Fig. 2, wobei hier das isolierende Trennmesser 2 mit einer Schraube 31 durch den Aderleiter 1' als Leitung getrieben wird und die so erzeugten Leitungsabschnitte 1a', 1b' von Spitzschrauben 30a, 30b statt Kontaktmessern kontaktiert werden ist, schematisch in **Fig. 3a** dargestellt.

Das isolierende Trennmesser 2 wird in dieser Ausführungsform mittels einer Schraube 31 durch den Aderleiter 1' getrieben um den Aderleiter 1' in Leitungsabschnitte 1a' und 1b' zu unterteilen. In dieser Ausführungsform werden Spitzschrauben 3a', 3b' mit Schraubköpfen 30a, 30b als Durchdringungskontaktelemente verwendet. Die erste Spitzschraube 3a' kontaktiert den ersten Leitungsabschnitt 1a' und die zweite Spitzschraube 3b' kontaktiert den zweiten Leitungsabschnitt 1b'.

Der Deckelteil 7' des Schaltergehäuses 81 wird in diesem Ausführungsbeispiel durch Schrauben 39 gegen den Bodenteil 8' des Schaltergehäuses 81 gepresst, um die oben beschriebene isolierende Trennung bzw. die Kontaktierung des Aderleiters 1' zu erreichen und Deckelteil 7' und Bodenteil 8' zusammen zu halten.

Die Funktion des Druckknopfes 5 und der Kontaktbrücke 4 entspricht der in Bezug auf Fig. 2 beschriebenen. Die Feder als Aufhängung der Kontaktbrücke 4 an einem Isolierkörper (siehe Fig. 4) ist in der Ausführungsform gemäß Fig. 3 zwar nicht dargestellt, kann aber vorhanden sein.

Eine Schalteranordnung 102 mit einem Kippschalter 54 als Betätigungselement, wobei ein exzentrisch gelagerter Nocken 50 mittels eines Hebels 53 des Kippschalters 54 so rotiert wird, dass er die Kontaktbrücke 4 gegen die Durchdringungskontaktelemente 31a, 31b presst, ist in **Fig. 3b** schematisch dargestellt.

Der Kippschalter 54 umfasst dabei einen exzentrisch rotierbar gelagerten Nocken 50 welcher über einen Hebel 53 von einer in Fig. 3b dargestellten Deaktivierungsposition (linker Anschlag) zu einer Aktivierungsposition (rechter Anschlag) verschwenkt werden kann.

Die Kontaktbrücke 4 weist in ihrer neutralen nur durch die Rückstellkraft der Feder 6 belasteten Lage einen Abstand ***d*** zwischen den Anschlussstellen 4a bzw. 4b der Kontaktbrücke 4 und den entsprechenden Anschlüssen 31a bzw. 31b der Durchdringungskontaktelemente (z.B. Kontaktmesser 3a, 3b) auf.

Der Nocken 50 ist exzentrisch oberhalb der Kontaktbrücke 4 gelagert. Der Nocken 50 weist von seinem Lagerungspunkt aus einen ersten (kürzeren) Radius ***R1*** und einen zweiten (längeren) Radius ***R2*** auf. Dabei stellen der erste und zweite Radius ***R1*** bzw. ***R2*** des Nockens 50 zu dem Abstand ***d*** der Kontaktbrücke 4 in Neutrallage bzw. Deaktivierungsposition zu den (Anschlussstücken der) Durchdringungskontaktelementen, die folgende Beziehung auf: ***R2** >* ***R1* + *d.***

Sobald der Nocken 50 also mittels des Hebels 53 von einer Deaktivierungsposition, in der sein Durchmesser (gegeben durch die Summe der Radii ***R1*** + ***R2***) nahezu parallel zur Kontaktbrücke 4 orientiert ist, in eine Aktivierungsposition gekippt wird, in welchen die Radii ***R1*** + ***R2*** nahezu senkrecht zur Kontaktbrücke 4 orientiert sind, verdrängt der Nocken die Kontaktbrücke 4 in Richtung der Anschlüsse 31a bzw. 31b der Kontaktmesser 3a und 3b und presst die Kontaktbrücke 4 so gegen die Anschlüsse 31 bzw. 31b - wodurch der elektrische Kontakt zwischen den Kontaktmessern 3a und 3b über die Kontaktbrücke 4 geschlossen wird.

Eine Schnittansicht einer Schalteranordnung ähnlich der in Fig. 2 gezeigten, bei der ein isolierendes Trennmesser und zwei Kontaktmesser durch bzw. in den Aderleiter getrieben werden, wenn ein Deckelteil gegen den Bodenteil des Schaltergehäuses mittels Hebelunterstützter Schwenkbewegung gepresst wird, ist schematisch in **Fig. 4** gezeigt.

Das Kabel 1 mit dem zu kontaktierenden Aderleiter 1' liegt dabei auf dem Bodenteil 61 (z.B. der Grundplatte) auf.

Der Aderleiter 1' wird bei der Schließbewegung 40 des Deckelteils 62 gegen den Bodenteil 61 durch Anpressen des Deckelteils 62 gegen den Bodenteil 61 mittels des Hebels 63, einerseits von dem isolierenden Trennmesser 2` durchtrennt und anderseits an Leitungsabschnitten vor und nach der Trennstelle durch die Kontaktmesser 3a, 3b kontaktiert. Die Anpresskraft kann über den Hebel dergestalt vermittelt werden, dass der Hebel in einer Aufnahme im Bodenteil 61 (nicht dargestellt) unter Zug einrastet.

Die Kontaktmesser 3a, 3b und das Trennmesser 2` sind dabei durch einen gemeinsamen Isolierkörper 65 geführt, sodass eine elektrische Verbindung der beiden Kontaktmesser miteinander nur über die Kontaktbrücke 4 hergestellt werden kann.

In der in Fig. 4 dargestellten Ausführungsform ist eines der beiden Kontaktmesser 3a, 3b, nämlich Kontaktmesser 3b direkt an der Kontaktbrücke 4 aufgehängt. Die Kontaktbrücke 4 ihrerseits ist an der Position des Trennmessers, also in ungefähr gleichem Abstand zu den ersten und zweiten Kontaktmessern 3a, 3b, mittels einer Feder an dem Isolierkörper 65 gehalten.

Sofern keine Kraft auf den Druckknopf 5 in Richtung der beiden Kontaktmesser 3a, 3b bzw. deren Anschlusstücken ausgeübt wird (Deaktivierungsposition) ist die Kontaktbrücke 4 von dem einen Kontaktmesser, das nicht an der Kontaktbrücke 4 aufgehängt ist, nämlich Kontaktmesser 3a, mechanisch und elektrisch getrennt, wodurch die Verbindung entlang des Aderleiters 1' über die Schalteranordnung 103 getrennt ist. Dabei stelle die Rückstellkraft vermittelt durch die Feder 6 sicher, dass die Kontaktbrücke 4 das Kontaktmesser 3a bzw. dessen Anschlussstück in der Deaktivierungsposition nicht berührt.

Wenn eine Kraft auf den Druckknopf 5 in Richtung der beiden Kontaktmesser ausgeübt wird, kontaktiert die Kontaktbrücke 4 das Kontaktmesser 3a entgegen der Rückstellkraft der Feder 6. Die Kontaktbrücke leitet so den Strom von dem Kontaktmesser 3a an das mit der Kontaktbrücke 4 ohnehin leitend verbundene Kontaktmesser 3b, wodurch eine Verbindung entlang des Aderleiters 1' über die Schalteranordnung 103 hergestellt wird.

Eine Schalteranordnung 104 in welcher der Deckelteil 72 gegen das Bodenteil 71 eines Schaltergehäuses 70 mittels einer Schraubzwinge 90 gepresst wird, ist schematisch in **Fig. 5** gezeigt.

Ein Flachkabel 10 mit mehreren Kabeladern 1 ist durch das Schaltergehäuse 70 geführt und liegt auf dem Bodenteil 71 des Schaltergehäuses 70 auf. Der Deckelteil 72, mit den in z.B. Figs. 1, 2, 4 beschriebenen Elementen, wird in dieser Ausführungsform mittels einer Schraubzwinge 90 mit einem Griff 91, entlang der in Fig. 5 durch einen Pfeil angedeuteten Anpressdruck-Richtung, gegen den Bodenteil 71 gepresst um eine oder mehrere Flachkabeladern einerseits z.B. mittels eines isolierenden Trennmessers (siehe z.B. Figs. 1, 2, 4) zu durchtrennen und andererseits vor und nach der so erzeugten Trennstelle zu kontaktieren.

So kann in einer Ausführungsform die Schalteranordnung 104 mithilfe einer Schraubzwinge 90 montiert werden.

## Patentansprüche

1. Schalteranordnung zur Verbindung bzw. Trennung wenigstens eines stromführenden Leiters, wobei die Schalteranordnung umfasst:
ein elektrisches Trennelement, welches einen ersten Leiterabschnitt und einen zweiten Leiterabschnitt an einer Trennstelle elektrisch und mechanisch voneinander trennt,
ein erstes Durchdringungskontaktelement um den ersten Leiterabschnitt abisolierfrei zu kontaktieren,
ein zweites Durchdringungskontaktelement um den zweiten Leiterabschnitt abisolierfrei zu kontaktieren
eine Kontaktbrücke um das erste und das zweite Durchdringungskontaktelement über die Trennstelle hinweg elektrisch miteinander zu verbinden,
ein Betätigungselement für die Schalteranordnung, wobei bei über das Betätigungselement ein elektrischer Kontakt der Kontaktbrücke mit dem ersten und zweiten Durchdringungskontaktelement hergestellt wird oder getrennt wird und so eine Verbindung zwischen dem ersten Leiterabschnitt und dem zweiten Leiterabschnitt hergestellt wird oder getrennt wird.

2. Schalteranordnung nach Anspruch 1, wobei das Trennelement als isolierendes Trennmesser ausgestaltet ist, wobei das isolierende Trennmesser den Leiter mechanisch durchtrennt und nach der Durchtrennung des Leiters als isolierende Trennwand zwischen dem ersten und dem zweiten Leiterabschnitt dient.

3. Schalteranordnung nach Anspruch 1 oder 2, wobei das Trennmesser aus hartem isolierendem Kunststoff oder aus einem Kompositwerkstoff gefertigt ist oder sich eine isolierende Trennwand an eine metallische Klinge anschließt.

4. Schalteranordnung nach einem der Ansprüche 1 bis 3, wobei das erste und/oder das zweite Durchdringungskontaktelement Kontaktmesser sind.

5. Schalteranordnung nach einem der Ansprüche 1 bis 4, wobei die Durchdringungskontaktelemente und das elektrisch isolierende Trennmesser in einen Deckelteil eines Schaltergehäuses eingebaut sind, der in Richtung eines Bodenteils des Schaltergehäuses verschwenkt werden kann, wobei der stromführende Leiter auf einem Bodenteil des Schaltergehäuses aufliegt und durch das Schaltergehäuse geführt wird.

6. Schalteranordnung nach Anspruch 5, wobei die Durchdringungskontaktelemente und das elektrisch isolierende Trennmesser durch einen Isolierkörper im Deckelteil des Schaltergehäuses geführt werden.

7. Schalteranordnung nach Anspruch 5 oder 6, wobei durch Verschwenken und Pressen des verschwenkbaren Deckelteils gegen den Bodenteil des Schaltergehäuses, der durchgeführte stromführende Leiter vom Trennmesser an der Trennstelle durchtrennt wird und ein erstes Kontaktmesser den ersten Leiterabschnitt kontaktiert und ein zweites Kontaktmesser den zweiten Leiterabschnitt kontaktiert.

8. Schalteranordnung nach Anspruch 7, wobei das Schaltergehäuse mit einem Hebel ausgestattet ist, um den Deckelteil in Richtung des Bodenteils zu pressen.

9. Schalteranordnung nach Anspruch 1, wobei die mechanische Trennung des stromführenden Leiters separat mit einem Trennungswerkzeug durchgeführt wird und eine isolierende Zwischenwand als Trennelement zwischen den ersten und den zweiten Leitungsabschnitt eingeführt wird.

10. Schalteranordnung nach Anspruch 2 oder 3, wobei das Trennmesser mittels einer Schraube in den Leiter getrieben wird, um die Trennstelle herzustellen und wobei das erste und/oder zweite Durchdringungskontaktelement Spitzschrauben sind, die in den ersten bzw. zweiten Leiterabschnitt geschraubt werden, um den elektrischen Kontakt herzustellen.

11. Schalteranordnung nach einem der Ansprüche 1 bis 10, wobei die Kontaktbrücke federbelastet ist.

12. Schalteranordnung nach Anspruch 11, wobei das Betätigungselement ein Druckknopf an der Kontaktbrücke ist, wobei durch Ausübung von Kraft auf den Druckknopf eine elektrische Verbindung der Kontaktbrücke mit dem ersten und dem zweiten Durchdringungskontaktelement hergestellt werden kann, wobei die Kontaktbrücke entgegen der Druckrichtung des Druckknopfes federbelastet ist, wodurch die Kontaktbrücke solange keine Kraft auf den Druckknopf ausgeübt wird, mechanisch und elektrisch von den ersten und zweiten Durchdringungskontaktelementen getrennt ist, oder
wobei das Betätigungselement ein Kippschalter ist, wobei ein Hebel des Kippschalters bei Kippen in eine Aktivierungsstellung einen Nocken exzentrisch so rotiert, dass der Nocken die Kontaktbrücke gegen die Durchdringungskontaktelemente presst, wobei die Kontaktbrücke entgegen der über den Nocken ausgeübten Anpresskraft federbelastet ist und bei Zurückbewegen des Kippschalters in eine Deaktivierungsstellung, mechanisch und elektrisch von den ersten und zweiten Durchdringungskontaktelementen getrennt wird.

13. Schalteranordnung nach einem der Ansprüche 1 bis 12, wobei der stromführende Leiter eine Ader eines mehradrigen Flachkabels ist,
oder wobei der stromführende Leiter eine Ader eines Rundkabels ist.

14. Schalteranordnung nach einem der Ansprüche 1 bis 13, wobei mehrere Rundkabel als stromführende Leiter parallel getrennt bzw. kontaktiert werden können, sofern die Rundkabeladern parallel zueinander angeordnet werden und relativ zu den dem Trennelement bzw. den Durchdringungskontaktelementen fixiert werden.

15. Schalteranordnung nach einem der Ansprüche 1 bis 13, wobei mehrere Trennelemente, mehrere Durchdringungskontaktelemente sowie mehrere Kontaktbrücken vorgesehen sind, um mehrere stromführende Leiter eines mehradrigen Flachkabels zu schalten.

16. Schalteranordnung nach einem der Ansprüche 1 bis 15, wobei die Trennung des ersten Leiterabschnitts von dem zweiten Leiterabschnitt und bei der Kontaktierung des ersten bzw. zweiten Leiterabschnitts in einem Zug über ein gemeinsames Kontaktierungs- bzw. Trennelement erfolgt.

17. Schalteranordnung nach einem der Ansprüche 1 bis 16, wobei die absiolierfreie Kontaktierung des ersten bzw. zweiten Leiterabschnitts erfolgt, ohne den Schutzmantel und die Aderisolation vor der Kontaktierung zu entfernen.

18. Schalteranordnung nach einem der Ansprüche 1 bis 17, wobei die Montage der Schalteranordnung durch ein- oder mehrstufige Ausübung von Druck auf das wenigstens eine Trennelement bzw. auf das wenigstens eine erste und zweite Kontaktierungselement erfolgt.
